# EUROPÄISCHE PATENTSCHRIFT

(11) **EP 1 691 389 B1**
(45) Veröffentlichungstag und Bekanntmachung des Hinweises auf die Patenterteilung: **06.04.2011**
(21) Anmeldenummer: 05405061.2
(22) Anmeldetag: 10.02.2005
(51) Int. Cl.: H01H 33/24

(54) **Schaltkammer für einen gasisolierten Hochspannungsschalter**
Interrupting chamber for a gas insulated high voltage circuit breaker
Chambre de coupure pour disjoncteur haute tension à isolation gazeuse

(43) Veröffentlichungstag der Anmeldung: 16.08.2006
(73) Patentinhaber: ABB Technology AG, 8050 Zürich (CH)
(72) Erfinder: Saxl, David, 8046 Zürich (CH); Vestner, Markus, 78266 Büsingen (DE)
(74) Vertreter: ABB Patent Attorneys

(56) Entgegenhaltungen:
- DE-A1- 4 217 697
- FR-A- 1 081 107
- US-B1- 6 495 785

## Beschreibung

### TECHNISCHES GEBIET

Die vorliegende Erfindung bezieht sich auf eine Schaltkammer für einen gasisolierten Hochspannungsschalter nach dem Oberbegriff von Patentanspruch 1. Eine solche Schaltkammer enthält ein axialsymmetrisch ausgebildetes Gehäuse und eine im Gehäuse gehaltene Kontaktanordnung mit zwei Schaltstücken, von denen eines längs der Gehäuseachse bewegbar angeordnet ist. Das Schaltkammergehäuse weist zwei Hohlkörper aus elektrisch leitendem Material und ein Isolierstoffrohr auf, welches die beiden Hohlkörper in Richtung der Gehäuseachse auf Abstand hält. Bei Betrieb das Hochspannungsschalters befindet sich die Schaltkammer auf Hochspannungspotential und ist insbesondere beim Ausschalten starken elektrischen Felder ausgesetzt. Da die Schaltkammer auch die bei einem Schaltvorgang gebildeten heissen Lichtbogengase aufnimmt, ist sie zugleich auch grossen mechanischen und thermische Belastungen ausgesetzt. Die Schaltkammer wird bevorzugt in gasisolierten Hochspannungsschaltern mit einem isoliergasgefüllten, berührungsgeschützten Behälter verwendet.

### STAND DER TECHNIK

Eine Schaltkammer der eingangs genannten Art ist beschrieben in US 6,495,785 B1. Diese Schaltkammer ist in einem isoliergasgefüllten Metallbehälter angeordnet und weist ein von einem Stützisolator 50 getragenes axialsymmetrisches Gehäuse auf, in dem eine Kontaktanordnung mit einem feststehenden und einem axial beweglichen Schaltstück angeordnet ist. Das Schaltkammergehäuse ist gebildet von zwei elektrisch leitenden Hohlkörpern 43, 44, von Montagerohren und - flanschen 51, die an den Hohlkörpern befestigt sind, sowie von einem an den Montageteilen 51 befestigten Isolierrohr 50, welches die Hohlkörper in Richtung der Gehäuseachse auf Abstand hält. Der Hohlkörper 43 ist mit einem beweglichen und der Hohlkörper 44 mit einem feststehenden Schaltstück der Kontaktanordnung verbunden ist. Über zwei Freiluftdurchführungen 41, 42 sind an Hochspannung gelegte Stromleiter 45, 47 von aussen durch die Wand des Behälters 40 geführt. Die im Behälterinneren befindlichen Enden der Stromleiter 45, 47 sind unter Bildung zweier elektrischer Steckverbindungen in Bohrungen geführt, welche in die Hohlkörpern 43, 44 eingeformt sind. Die beiden Hohlkörper schirmen dielektrisch stark belastete Bereiche am Isolierstoffrohr 50 und am Stützisolator 50 ab und enthalten Auspuffvolumina zur Aufnahme heisser Schaltlichtbogengase.

DE 42 17 697 A1 beschreibt einen Hochspannungs-Leistungsschalter mit einem hohlzylindrischen Abschirmkörper 12, der zur Vergleichmässigung des elektrischen Feldes abgerundet ausgebildet ist. Der Abschirmkörper ist mit Hilfe einer an seiner Innenseite angeordneten Rastverbindung lösbar an einem Kontaktstückträger 10 befestigt. Der Abschirmkörper umgibt die Rastverbindung und einen Gleitkontakt 11 und deckt diese dielektrisch ab. Die Befestigung ist daher so beschaffen, dass aussen am Abschirmkörper keine scharfkantigen oder spitzen Elemente vorstehen. Die Aussenseite des Abschirmkörpers 12 ist somit vollkommen glatt gestaltet und weist keine hervorstehende Teile auf, die eine Verzerrung des elektrischen Feldes bewirken könnten.

### DARSTELLUNG DER ERFINDUNG

Der Erfindung, wie sie in den Patentansprüchen angegeben ist, liegt die Aufgabe zugrunde, eine Schaltkammer der eingangs genannten Art und einen diese Schaltkammer enthaltenden gasisolierten Hochspannungsschalter zu schaffen, welche sich bei einfachem Aufbau durch eine grosse Betriebssicherheit auszeichnen.

Bei der Schaltkammer nach der Erfindung ist in die Oberfläche mindestens eines beider Hohlkörper eine bei Betrieb des Schalters elektrisch abgeschirmte Trennungszone eingeformt, welche im Hohlkörper zwei Oberflächenzonen unterschiedlicher Rauhigkeit voneinander trennt. Eine derart ausgebildete Schaltkammer und ein damit ausgerüsteter Hochspannungsschalter zeichnen sich durch eine hohe dielektrische Festigkeit und dementsprechend auch durch eine grosse Betriebssicherheit aus. Eine hohe dielektrische Festigkeit setzt Hohlkörper mit einer geringen Oberflächenrauhigkeit voraus. Da die Hohlkörper im allgemeinen als Metallgussteil gefertigt werden und daher Rauhtiefen im Bereich von 100 und mehr µm aufweisen können, muss die äussere Oberfläche des Gussteils in den dielektrisch kritischen Bereichen durch spanabhebendes Bearbeiten, insbesondere Drehen, Fräsen und/oder Schleifen, und/oder durch einen oder mehrere nicht spanabhebende Bearbeitungsschritte, insbesondere Polieren, Kugelstrahlen, Sandstrahlen, Hämmern und/oder Polieren, erheblich verringert werden. In diesen Bereichen wird die Oberfläche partiell geglättet bis Rauhtiefen von einigen µm erreicht sind. Hierbei entstehende Inhomogenitäten an der gemeinsamen Grenze der Oberflächenzone hoher und der Oberflächenzone geringer Rauhigkeit befinden sich nun in der elektrisch abgeschirmten Trennungszone und können die dielektrische Festigkeit der Schaltkammer und des damit ausgerüsteten Schalters nun nicht mehr herabsetzen.

Eine besonders wirksame Abschirmung des dielektrisch kritischen Übergangsbereichs wird erreicht, wenn die Trennungszone als ringförmig um die Gehäuseachse erstreckte Vertiefung ausgebildet ist. Sind die Hohlkörper als Metallgussteil ausgeführt, so kann eine solche Vertiefung durch Wahl einer geeigneten Gussform unmittelbar beim Guss gefertigt werden.

Eine Vereinfachung des Aufbaus der Schaltkammer unter Beibehalt einer grossen Betriebssicherheit wird dadurch erreicht, dass ein Ende des Isolierstoffrohrs mit seiner Mantelfläche auf einem um die Gehäuseachse geführten Abschnitt der Innenfläche eines beider Hohlkörper gelagert und an der Lagerstelle mit dem Hohlkörper verbunden ist. Hierbei sind die Verbindungsmittel mit Vorteil in der Trennungszone angeordnet.

Eine weitere Vereinfachung der Schaltkammer bei gleichzeitiger Erhöhung ihrer Betriebssicherheit wird mit einem Hohlkörper erzielt, in dessen Innenfläche ein Führungsring und/oder ein Kontaktring gelagert sind, welche auf einem der Führung des Schalterstroms dienenden und als Blaszylinder einer Kompressionsvorrichtung ausgebildeten Teil des beweglichen Schaltstücks aufliegen.

Durch Einformen mindestens einer Durchtrittsöffnung in den Hohlkörper, welche von der grössere Rauhigkeit aufweisenden Oberflächenzone in das zur Aufnahme von Auspuffgasen vorgesehene Innere des Hohlkörpers geführt ist und einen ins Innere gerichteten Sicherungsrand aufweist, wird eine weitere Funktion in den Hohlkörper integriert und dadurch der Aufbau der Schaltkammer vereinfacht und deren Betrieb sicherer.

Die Schaltkammer kann einfach und sicher mit einer hochspannungsführenden Stromquelle verbunden werden, wenn in die Mantelfläche des mindestens einen Hohlkörpers eine Kontaktfläche eingeformt ist zur Auflage eines am Hohlkörper fixierbaren Stromanschlusses. In fertigungstechnisch vorteilhafter Weise ist die Kontaktfläche des Hohlkörpers in die Oberflächenzone geringerer Rauhigkeit integriert.

### KURZE BESCHREIBUNG DER FIGUREN

Anhand von Zeichnungen wird nachfolgend ein Ausführungsbeispiel der Erfindung näher erläutert. Hierbei zeigt die einzige Figur eine Aufsicht auf einen axial geführten Schnitt durch eine Ausführungsform einer Schaltkammer nach der Erfindung mit einem axialsymmetrisch ausgebildeten und eine Kontaktanordnung aufnehmenden Gehäuse.

### WEGE ZUR AUSFÜHRUNG DER ERFINDUNG

In der einzigen Figur ist eine Schaltkammer für einen gasisolierten Hochspannungsschalter dargestellt. Diese Schaltkammer enthält ein mit einem Isoliergas, etwa auf der Basis Stickstoff und/oder Schwefelhexafluorid, gefülltes und weitgehend axialsymmetrisch gestaltetes Gehäuse 1 sowie eine vom Schaltkammergehäuse 1 aufgenommene und ebenfalls weitgehend axialsymmetrisch gestaltete Kontaktanordnung 2. Die geschlossen dargestellte Kontaktanordnung 2 weist zwei Schaltstücke 3, 4 auf, von denen das Schaltstück 3 längs der Gehäuseachse 5 bewegbar angeordnet und das Schaltstück 4 feststehend im Gehäuse 1 gehalten ist. Das Schaltstück 4 muss nicht notwendigerweise feststehend, es kann auch beweglich ausgebildet sein.

Das Gehäuse 1 ist von zwei über ein Isolierstoffrohr 6 starr miteinander verbundenen Hohlkörpern 7, 8 aus elektrisch leitendem Material gebildet. Diese Hohlkörper sind im allgemeinen aus einem Gussmetall, etwa auf der Basis Stahl oder Aluminium gefertigt, und nehmen die bei einem Schaltvorgang in der Kontaktanordnung 2 gebildeten Auspuffgase auf. Der Hohlkörper 7 kann über einen Stromanschluss 9 und der Hohlkörper 8 über einen Stromanschluss 10 an Hochspannung angeschlossen werden. Bei geschlossener Kontaktanordnung 2 leiten die Hohlkörper 7, 8 an den Stromanschlüssen 9, 10 eingespeisten Strom zur Kontaktanordnung 2. Vom Hohlkörper 7 wird dieser Strom über einen in einem Abschnitt der Innenfläche des Hohlkörpers 7 gelagerten Kontaktring 11 zu einem metallenen Blaszylinder 12 und damit zu einem nach Art eines Hohlzylinders ausgebildeten Nennstromkontakt 13 und zu einem den Nennstromkontakt 13 koaxial durchdringenden, rohrförmigen Lichtbogenkontakt 14 des Schaltstücks 3 geführt. Vom Hohlkörper 8 wird der Strom unmittelbar zu einem ebenfalls hohlzylinderförmigen Nennstromkontakt 15 und zu einem als Stift ausgeführten Lichtbogenkontakt 16 des Schaltstücks 4 geführt.

Der Blaszylinder 12 ist Teil einer Kompressionsvorrichtung, welche auch einen am Schaltkammergehäuse 1 feststehend gelagerten, ringförmig ausgeführten Blaskolben 17 umfasst und welche beim Öffnen der Kontaktanordnung 2 frisches Löschgas in eine beim Öffnen zwischen den beiden Lichtbogenkontakten 14, 16 gebildete Lichtbogenzone bläst. Eine sichere Verschiebung des Blaszylinders 12 und zugleich Schutz des Kontaktrings 11 ist durch einen in einem anschliessenden Abschnitt der Innenfläche des Hohlkörpers 7 gelagerten Führungsring 18 gewährleistet. In einem weiteren Abschnitt der Innenfläche des Hohlkörpers 7 ist das untere Ende des Isolierstoffrohrs 6 mit einem Endabschnitt seiner Mantelfläche gelagert und über Verbindungsmittel 19, wie Schrauben, Nieten oder Klebstellen, mit dem Hohlkörper 7 starr verbunden. Das obere Ende des Isolierrohrs 6 ist mit einem in das Isolierrohr eingeformten Tragring 20 verbunden, an dem in elektrisch leitender Weise auch das Schaltstück 4 angebracht ist.

Das Schaltkammergehäuse 1 ist auf einem hohlen Stützisolator 21 gelagert, welcher seinerseits auf einem Flansch 22 eines isoliergasgefüllten, die Schaltkammer aufnehmenden metallenen Behälters gehalten ist. Eine Isolierstoffstange 23 ist mit ihrem oberen Ende am unteren Ende des hohlen Lichtbogenkontakts 14 befestigt. An ihrem nicht mehr ersichtlichen unteren Ende ist die Isolierstoffstange 23 mit einem aus Fig.1 ebenfalls nicht ersichtlichen Antrieb verbunden.

Ein vom Hohlkörper 7 umschlossenes Auspuffvolumen 24 ist axial durch den Blaszylinder 12 und den Blaskolben 17 resp. eine Querwand 25 begrenzt und nach innen durch den gasdicht durch den Blaskolben 17 und die Querwand 25 geführten Lichtbogenkontakt 14. In einen Rohrabschnitt des Lichtbogenkontakts 14 ist eine Durchtrittsöffnung 26 eingeformt, welche sich unterhalb des Blaskolbens 17 befindet und das Innere des von einem Metalleinsatz 31 gasdicht nach unten abgeschlossenen Lichtbogenkontakts 14 mit dem Auspuffvolumen 24 verbindet. Ein vom Hohlkörper 8 umschlossenes Auspuffvolumen 27 ist axial durch eine radial geführte Wand des Hohlkörpers 7 resp. eine am beweglichen Schaltstück 3 angebrachte Isolierdüse 28 begrenzt. In den Wänden der Hohlkörper 7, 8 vorgesehene Durchtrittsöffnungen 29 resp. 30 verbinden die Auspuffvolumina 24 resp. 27 mit einem vom nicht dargestellten Behälter umschlossenen Isoliergasvolumen.

Neben den vorstehend beschriebenen Funktionen des mechanischen Tragens, des Leitens von elektrischem Strom und des Aufnehmens heisser Gase erfüllen die Hohlkörper 7 und 8 aber auch die Funktion des Steuerns eines elektrischen Feldes, welches bei geschlossener Kontaktanordnung 2 zwischen dem Schaltkammergehäuse 1 und der Umgebung, etwa dem das Schaltkammergehäuse aufnehmenden und den Flansch 22 aufweisenden Behälter, wirkt. Beim Ausschalten wirkt dieses elektrische Feld zusätzlich noch zwischen den beiden getrennten Schaltstücken 3 und 4.

Um die vorgenannte Feldsteuerfunktion sicher zu erfüllen, sind in die Oberflächen der beiden Hohlkörper 7, 8 Trennungszonen 71 resp. 72 resp. 81 resp. 82 eingeformt ist, welche jeweils zwei Oberflächenzonen 71a und 71b resp. 72a und 71b resp. 81a und 81b resp. 82a und 81 b der Hohlkörper 7, 8 mit unterschiedlichen Rauhigkeiten voneinander trennt. Die Trennungszonen sind derart ausgebildet, dass sie während des Betriebs der Schaltkammer im einem an Hochspannung angeschlossenen Schalter gegenüber dem elektrischen Feld abgeschirmt sind. Hierdurch ist sichergestellt, dass die eine geringere Rauhigkeit aufweisenden Oberflächenzonen 71a, 72a, 81a, 82a der Schaltkammer höheren elektrischen Feldstärken ausgesetzt werden können als die eine höhere Rauhigkeit aufweisenden Oberflächenzonen 71b, 81b. In den zwischen den Oberflächenzonen unterschiedlicher Rauhigkeit vorgesehenen elektrisch abgeschirmten Trennungszonen 71, 72, 81, 82 werden dielektrisch kritische Übergangsbereiche wirksam abgeschirmt. Solche dielektrisch kritischen Übergangsbereiche werden begünstigt durch das Glätten der Oberflächenzonen 71a, 72a, 81a, 82a eines aus einer Gussform entnommenen Hohlkörpers 7, 8 und zwar an der Grenze zwischen ungeglätteter und geglätteter (Guss)oberfläche. Die Oberflächenzonen geringer Rauhigkeit sind vor allem die einander zugewandten Stirnseiten der über das Isolierstoffrohr 6 miteinander verbundenen Hohlkörper 7, 8, aber auch die Enden des Schaltkammergehäuses 1, insbesondere die dem Stützisolator 21 und der Isolierstoffstange 23 zugewandte Stirnseite des Hohlkörpers 7.

Die Trennungszonen, beispielsweise 72 oder 81, sind im allgemeinen jeweils als ringförmig um die Gehäuseachse 5 erstreckte Vertiefung ausgebildet. In dieser vor der Wirkung des elektrischen Feldes weitgehend abgeschirmten Vertiefung kann die beim Giessen der Hohlkörper 7, 8 unmittelbar entstehende, ungeglättete Oberflächenzone 71b oder 81b übergehen in die geglättete Oberflächenzone, beispielsweise 72a und 81a, ohne dass der dielektrisch kritische Übergang an der Grenze zwischen geglätteter und ungeglätteter Oberflächenzone wirksam werden kann. In die elektrisch abgeschirmte Vertiefung können neben der Trennungszone auch Teile, wie die Verbindungsmittel 19, angeordnet werden, welche sonst an dieser Stelle gegebenenfalls die dielektrische Festigkeit herabsetzen können.

Die Durchtrittsöffnungen 29 und 30 sind in die Hohlkörper 7 und 8 an den mit geringeren elektrischen Feldstärken belastbaren Oberflächenzonen 71b und 81b eingeformt. Um unerwünschte Felderhöhungen zu vermeiden, weisen diese Durchtrittsöffnungen jeweils einen in das Auspuffvolumen 24 resp. 27 gerichteten Sicherungsrand auf, welcher jedoch nur bei der Öffnung 29 ersichtlich ist.

In den Mantelflächen der Hohlkörper 7 und 8 befinden sich ferner zwei nicht bezeichnete, eben oder gekrümmt ausgebildete Kontaktflächen, welche der Auflage des am Hohlkörper 7 resp. 8 fixierbaren Stromanschlusses 9 bzw. 10 dienen. In die beiden Stromanschlüsse sind auf den beiden Kontaktflächen liegende Gegenkontaktflächen eingeformt. Durch diese Massnahmen ist ein guter Stromübergang vom Stromanschluss 9 bzw. 10 zur Schaltkammer gewährleistet. Da die geglättete Kontaktfläche des Hohlkörper 7 in die Oberflächenzone 71 a integriert ist, erübrigt sich die Herstellung dieser Kontaktfläche in fertigungstechnisch vorteilhafter Weise. Wie beim Stromanschluss 10 gezeigt, kann ein Stromübergang grundsätzlich auch in einer ungeglätteten Oberflächenzone, hier 81b, am Hohlkörper, hier 8, fixiert werden, doch ist dann die Kontaktfläche durch Glätten eines Abschnitts dieser Oberflächenzone zu fertigen.

### BEZUGSZEICHENLISTE

- 1: Schaltkammergehäuse
- 2: Kontaktanordnung
- 3, 4: Schaltstücke
- 5: Gehäuseachse
- 6: Isolierstoffrohr
- 7,8: Hohlkörper
- 9, 10: Stromanschluss
- 11: Kontaktring
- 12: Blaszylinder
- 13, 15: Nennstromkontakte
- 14, 16: Lichtbogenkontakte
- 17: Blaskolben
- 18: Führungsring
- 19: Verbindungsmittel
- 20: Tragring
- 21: Stützisolator
- 22: Flansch
- 23: Isolierstoffstange
- 24: Auspuffvolumen
- 25: Tragring
- 27: Auspuffvolumen
- 26, 29, 30: Durchtrittsöffnungen
- 28: Isolierdüse
- 31: Metalleinsatz
- 71,72,81,82: Trennungszonen
- 71a, 72a, 81a, 82a 71b,81b: Oberflächenzonen

## Patentansprüche

1. Schaltkammer für einen gasisolierten Hochspannungsschalter, enthaltend ein axialsymmetrisch ausgebildetes Gehäuse (1) und eine im Gehäuse (1) gehaltene Kontaktanordnung (2) mit zwei Schaltstücken (3, 4), von denen mindestens eines längs der Gehäuseachse (5) bewegbar angeordnet ist, bei der das Schaltkammergehäuse (1) zwei an Hochspannung führbare, als Metallgussteil gefertigte Hohlkörper (7, 8) und ein die Hohlkörper (7, 8) axial auf Abstand haltendes Isolierstoffrohr (6) aufweiset, **dadurch gekennzeichnet, dass** in die Oberfläche mindestens eines beider Hohlkörper (7, 8) eine bei Betrieb des Schalters elektrisch abgeschirmte erste Trennungszone (71, 72, 81, 82) eingeformt ist, welche im Hohlkörper (7, 8) zwei Oberflächenzonen (71a, 71b; 72a, 71b; 81a, 81b; 82a, 81b) unterschiedlicher Rauhigkeit voneinander trennt.

2. Schaltkammer nach Anspruch 1, **dadurch gekennzeichnet, dass** die erste Trennungszone (71, 72, 81, 82) als ringförmig um die Gehäuseachse (5) erstreckte Vertiefung ausgebildet ist.

3. Schaltkammer nach einem der Ansprüche 1 oder 2, **dadurch gekennzeichnet, dass** ein Ende des Isolierstoffrohrs (6) mit der Mantelfläche auf einem um die Gehäuseachse (5) geführten ersten Abschnitt der Innenfläche eines ersten (7) beider Hohlkörper (7, 8) gelagert und an der Lagerstelle mit dem ersten Hohlkörper (7) verbunden ist.

4. Schaltkammer nach Anspruch 3, **dadurch gekennzeichnet, dass** die Verbindungsmittel (19) in der ersten Trennungszone (72) angeordnet sind.

5. Schaltkammer nach einem der Ansprüche 3 oder 4, **dadurch gekennzeichnet, dass** in einem zweiten Abschnitt der Innenfläche des ersten Hohlkörpers (7) ein Führungsring (18) und/oder ein Kontaktring (11) gelagert sind, welche auf einem der Führung des Schalterstroms dienenden und als Blaszylinder (12) einer Kompressionsvorrichtung ausgebildeten Teil des beweglichen Schaltstücks (3) aufliegen.

6. Schaltkammer nach einem der Ansprüche 1 bis 5, **dadurch gekennzeichnet, dass** in den mindestens einen Hohlkörper (7, 8) eine Durchtrittsöffnung (29, 30) eingeformt ist, welche von der eine grössere Rauhigkeit aufweisenden Oberflächenzone (71 b, 81 b) in das zur Aufnahme der Auspuffgase vorgesehene Innere des Hohlkörpers (7, 8) geführt ist und einen ins Innere gerichteten Sicherungsrand aufweist.

7. Schaltkammer nach einem der Anspruch 1 bis 6, **dadurch gekennzeichnet, dass** in den mindestens einen Hohlkörper (7, 8) eine zweite Trennungszone (71, 72, 81 82) eingeformt ist, welche die Oberflächenzone höherer Rauhigkeit (71 b, 81 b) von der Oberflächenzone (71 a, 72a, 81 a, 82a) geringerer Rauhigkeit trennt.

8. Schaltkammer nach einem der Ansprüche 1 bis 7, **dadurch gekennzeichnet, dass** in die Mantelfläche des mindestens einen Hohlkörpers (7, 8) eine Kontaktfläche eingeformt ist zur Auflage eines am Hohlkörper fixierbaren Stromanschlusses (9, 10).

9. Schaltkammer nach Anspruch 8, **dadurch gekennzeichnet, dass** die Kontaktfläche in die Oberflächenzone geringerer Rauhigkeit (71 a) integriert ist.

10. Hochspannungsschalter mit einer Schaltkammer nach einem der Ansprüche 1 bis 9.

## Claims

1. Switching chamber for a gas-insulated high-voltage circuit breaker, containing an axially symmetrical housing (1) and a contact arrangement (2) held in the housing (1) with two switching pieces (3, 4), of which at least one is arranged such that it can move along the housing axis (5), in which switching chamber the switching chamber housing (1) has two hollow bodies (7, 8) which are manufactured in the form of a cast metal part, which can be connected to a high voltage and an insulating tube (6) holding the hollow bodies (7, 8) axially at a distance, **characterized in that** a first separation zone (71, 72, 81, 82), which is electrically shielded during operation of the circuit breaker, is formed in the surface of at least one of the two hollow bodies (7, 8) and separates two surface zones (71a, 71b; 72a, 71b; 81a, 81b; 82a, 81b) having different degrees of roughness from one another in the hollow body (7,8).

2. Switching chamber according to Claim 1, **characterized in that** the first separation zone (71, 72, 81, 82) is in the form of a depression which extends annularly around the housing axis (5).

3. Switching chamber according to either of Claims 1 and 2, **characterized in that** one end of the insulating tube (6) is mounted with the lateral face on a first section, which is guided around the housing axis (5), of the inner face of a first (7) of the two hollow bodies (7, 8), and is connected to the first hollow body (7) at the mounting point.

4. Switching chamber according to Claim 3, **characterized in that** the connection means (19) are arranged in the first separation zone (72).

5. Switching chamber according to either of Claims 3 and 4, **characterized in that** a guide ring (18) and/or a contact ring (11) are mounted in a second section of the inner face of the first hollow body (7), which guide ring and/or contact ring rest on a part of the movable switching piece (3) which is used to guide the circuit breaker current and is in the form of a puffer cylinder (12) of a compression device.

6. Switching chamber according to one of Claims 1 to 5, **characterized in that** a passage opening (29, 30) is formed in the at least one hollow body (7, 8), is guided from the surface zone (71b, 81b) having a greater degree of roughness into the interior of the hollow body (7, 8) provided for accommodating the exhaust gases and has a securing edge pointing into the interior.

7. Switching chamber according to one of Claims 1 to 6, **characterized in that** a second separation zone (71, 72, 81, 82) is formed in the at least one hollow body (7, 8) and separates the surface zone having a higher degree of roughness (71b, 81b) from the surface zone (71a, 72a, 81a, 82a) having a low degree of roughness.

8. Switching chamber according to one of Claims 1 to 7, **characterized in that** a contact face is formed in the lateral face of the at least one hollow body (7, 8) for the purpose of bearing an electrical connection (9, 10) which can be fixed to the hollow body.

9. Switching chamber according to Claim 8, **characterized in that** the contact face is integrated in the surface zone having a lower degree of roughness (71a).

10. High-voltage circuit breaker having a switching chamber according to one of Claims 1 to 9.

## Revendications

1. Compartiment de commutation pour un interrupteur à haute tension isolé au gaz, contenant un boîtier (1) configuré de façon axisymétrique et une installation de contacts (2) maintenue dans le boîtier (1), avec deux pièces de contact (3, 4), dont au moins une est disposée de façon déplaçable le long de l'axe du boîtier (5), le boîtier du compartiment de commutation (1) présentant deux corps creux (7, 8) pouvant être soumis à de la haute tension fabriqués en tant que pièce moulée métallique et un tube de matière isolante (6) maintenant les corps creux (7, 8) à distance axialement, **caractérisé en ce que** dans la surface d'au moins un des deux corps creux (7, 8) est formée une première zone de séparation (71, 72, 81, 82) blindée électriquement lors du fonctionnement de l'interrupteur, laquelle sépare l'une de l'autre deux zones de surface (71a, 71b ; 72a, 71b ; 81a, 81b ; 82a, 81b) de rugosités différentes dans le corps creux (7, 8).

2. Compartiment de commutation selon la revendication 1, **caractérisé en ce que** la première zone de séparation (71, 72, 81, 82) est réalisée en tant qu'évidement s'étendant en forme d'anneau autour de l'axe du boîtier (5).

3. Compartiment de commutation selon l'une des revendications 1 ou 2, **caractérisé en ce qu'**une extrémité du tube de matière isolante (6) est montée avec la surface d'enveloppe sur un premier tronçon faisant le tour de l'axe du boîtier (5) de la surface intérieure d'un premier (7) des deux corps creux (7, 8) et est reliée au premier corps creux (7) à l'emplacement de montage.

4. Compartiment de commutation selon la revendication 3, **caractérisé en ce que** les moyens de liaison (19) sont disposés dans la première zone de séparation (72).

5. Compartiment de commutation selon l'une des revendications 3 ou 4, **caractérisé en ce que** dans un deuxième tronçon de la surface intérieure du premier corps creux (7), une bague de guidage (18) et/ou une bague de contact (11) sont montées, lesquelles reposent sur une partie de la pièce de contact (3) déplaçable servant à conduire le courant de commutateur et réalisée en tant que cylindre de soufflage (12) d'un dispositif de compression.

6. Compartiment de commutation selon l'une des revendications 1 à 5, **caractérisé en ce que** dans ledit au moins un corps creux (7, 8) une ouverture de passage (29, 30) est formée, laquelle est guidée par la zone de surface (71b, 81b) présentant une plus grande rugosité dans l'intérieur du corps creux (7, 8) prévu pour la réception des gaz d'échappement, et présente un bord de sécurité orienté vers l'intérieur.

7. Compartiment de commutation selon l'une des revendications 1 à 6, **caractérisé en ce que** dans ledit au moins un corps creux (7, 8) une deuxième zone de séparation (71, 72, 81, 82) est formée, laquelle sépare la zone de surface à plus grande rugosité (71b, 81b) de la zone de surface à moins grande rugosité (71a, 72a, 81a, 82a).

8. Compartiment de commutation selon l'une des revendications 1 à 7, **caractérisé en ce que** dans la surface d'enveloppe dudit au moins un corps creux (7, 8) est formée une surface de contact pour l'appui d'une prise de courant (9, 10) pouvant être fixée sur le corps creux.

9. Compartiment de commutation selon la revendication 8, **caractérisé en ce que** la surface de contact est intégrée dans la zone de surface à moins grande rugosité (71a).

10. Interrupteur à haute tension avec un compartiment de commutation selon l'une des revendications 1 à 9.
